# EUROPÄISCHE PATENTSCHRIFT

(11) **EP 1 799 994 B1**
(45) Veröffentlichungstag und Bekanntmachung des Hinweises auf die Patenterteilung: **31.12.2008**
(21) Anmeldenummer: 05804893.5
(22) Anmeldetag: 05.10.2005
(51) Int. Cl.: F02M 59/46, F02M 47/02, F02M 61/16

(54) **KRAFTSTOFFINJEKTOR MIT FORMGEPRÄGTEM VENTILSITZ ZUR REDUZIERUNG DER ANKERHUBDRIFT**
FUEL INJECTOR HAVING A STAMP-MOLDED VALVE SEAT FOR REDUCING ARMATURE STROKE DRIFT
INJECTEUR DE CARBURANT COMPORTANT UN SIEGE DE SOUPAPE ESTAMPE DESTINE A REDUIRE LA DERIVE DE LEVEE D'ARMATURE

(30) Priorität: 09.10.2004 DE 102004049288
(43) Veröffentlichungstag der Anmeldung: 27.06.2007
(73) Patentinhaber: ROBERT BOSCH GMBH, 70442 Stuttgart (DE)
(72) Erfinder: RUECKLE, Markus, 70567 Stuttgart (DE); SCHNAUFER, Axel, 75365 Calw (DE); LEICHT, Joachim, 71404 Korb-Kleinheppach (DE)
(86) Internationale Anmeldenummer: PCT/EP2005/055006
(87) Internationale Veröffentlichungsnummer: WO 2006/040277

(56) Entgegenhaltungen:
- DE-A1- 10 301 698
- DE-C1- 4 035 317
- US-A- 4 427 156
- US-A- 5 694 903
- US-A1- 2003 020 039

## Beschreibung

### Technisches Gebiet

Bei Verbrennungskraftmaschinen mit Kraftstoffeinspritzung wird der Kraftstoff den einzelnen Brennräumen der Verbrennungskraftmaschine über Kraftstoffinjektoren mit hydraulisch betätigter Düsennadel zugeführt. Hierzu ist im Kraftstoffinjektor ein Ventil aufgenommen, welches zum Beispiel elektromagnetisch oder mittels eines Piezoaktors angesteuert wird. Durch das Ventil wird eine Ablaufdrossel eines Steuerraumes, der mit der Düsennadel in Verbindung steht, freigegeben oder verschlossen.

### Stand der Technik

Aus der DE 103 01 698 A1 ist ein Verfahren zur Herstellung eines Kraftstoffinjektors mit einem Steuerventil bekannt, das einen Ablauf aus einem Steuerraum durch ein in einen Ventilsitz gestelltes Schließelement freigibt oder verschließt, wobei der Ventilsitz durch Formprägen mit einem Prägestempel ausgebildet wird. Aus der US 2003/020039 und der US 5 694 903 A ist jeweils ein Injektor für ein Kraftstoffeinspritzsystem bekannt. Durch den Injektor wird ein Steuerraum freigegeben oder verschlossen, der in einem Ablauf eine Ablaufdrossel aufweist.

Bei Kraftstoffinjektoren, wie sie aus dem Stand der Technik bekannt sind, ist im Gehäuse des Kraftstoffinjektors ein Ventilstück aufgenommen, in welchem eine Ablaufdrossel ausgebildet ist, die mit einem Steuerraum in Verbindung steht. Die Ablaufdrossel wird durch ein Schließelement freigegeben oder verschlossen. Hierzu ist im Ventilstück ein kegelförmiger Ventilsitz ausgebildet, in welchen die Ablaufdrossel mündet. Zum Verschließen der Ablaufdrossel wird in den kegelförmigen Ventilsitz ein kugelförmiges Schließelement gestellt.

Um die für den Betrieb einer Verbrennungskraftmaschine erforderlichen hohen Öffnungs- und Schließgeschwindigkeiten des Kraftstoffinjektors zu erreichen, wird das Schließelement des Steuerventils mit hoher Geschwindigkeit in seinen Sitz gestellt oder aus diesem gehoben. Dieses ständige Schalten des Schließelements führt zu einem Verschleiß des Ventilsitzes. Aus diesem Verschleiß resultiert eine Ankerhubdrift. Das heißt, dass sich der Weg, den das Schließelement zum Verschließen der Ablaufdrossel zurücklegt, aufgrund des Verschleißes vergrößert. Der vergrößerte Hubweg des Schließelementes führt dazu, dass auch der Hubweg des Magnetankers bei einem magnetgesteuerten Ventil beziehungsweise der Aktorhub bei einem Piezoaktor vergrößert wird. Hieraus resultieren größere Öffnungs- und Schließzeiten des Steuerventils und damit längere Öffnungszeiten der Einspritzöfffnung, woraus wiederum höhere Einspritzmengen resultieren. Diese größeren Einspritzmengen an Kraftstoff in die Brennräume der Verbrennungskraftmaschine führen zu höheren Motoremissionen und höheren Verbrennungsgeräuschen.

### Darstellung der Erfindung

Zur Verringerung des Verschleißes des Ventilsitzes und damit zur Reduktion der Ankerhubdrift wird bei dem erfindungsgemäßen Verfahren zur Herstellung eines Kraftstoffinjektors für eine Verbrennungskraftmaschine mit einem Steuerventil, das eine Ablaufdrossel aus einem Steuerraum freigibt oder verschließt, und bei dem zum Verschließen der Ablaufdrossel ein Schließelement in einen Ventilsitz gestellt wird, der Ventilsitz durch Formprägen mit einem Prägestempel ausgebildet. Hierdurch wird vermieden, dass der Ventilsitz während des Betriebes des Kraftstoffinjektors plastisch verschleißt.

Bei Verwendung eines kugelförmigen Schließelementes, welches in einen kegelförmigen Ventilsitz gestellt wird, ist der Prägestempel erfindungsgemäß in Form einer Kugel mit tangential daraus erwachsendem Kegelstumpf ausgebildet. In einer besonders bevorzugten Ausführungsform weist der Kegelstumpf einen Öffnungswinkel auf, der größer oder gleich dem Öffnungswinkel des kegelförmig ausgebildeten Ventilsitzes ist Hierdurch wird vermieden, dass Material, welches durch das Prägen verdrängt wird, an der der Ablaufdrossel zugewandten Seite der Prägestelle eine Erhöhung bildet. Diese Erhöhung führt bei geöffnetem Ventil zu einer stärkeren Drosselung des Kraftstoffstroms. Dies führt dazu, dass der aus dem Steuerraum ausströmende Kraftstoffvolumenstrom reduziert wird und so die Öffnungsgeschwindigkeit der Einspritzöffnungen ebenfalls verringert wird.

Damit beim Formprägen des Ventilsitzes nicht der Prägestempel, sondern der Ventilsitz verformt wird, ist der Prägestempel vorzugsweise mit einer Oberfläche versehen, die aus einem Hartmetall besteht. In einer bevorzugten Ausführungsform besteht der gesamte Prägestempel aus einem Hartmetall. Dem Fachmann bekannte Hartmetalle sind zum Beispiel Sinterwerkstoffe aus Wolframcarbid, Titancarbid, Tantalcarbid, Molybdäncarbid und Cobalt. Das Hartmetall weist vorzugsweise eine Härte im Bereich von 1300-1800 HV30 auf.

Bei dem erfindungsgemäß ausgebildeten Kraftstoffinjektor für eine Verbrennungskraftmaschine mit einem Steuerventil, das eine Ablaufdrossel aus einem Steuerraum freigibt oder verschließt, wobei zum Verschließen der Ablaufdrossel ein Schließelement in einen Ventilsitz gestellt wird, ist der Ventilsitz durch Formprägen ausgebildet

In einer bevorzugten Ausführungsform ist der Ventilsitz des Steuerventils kegelförmig ausgebildet. Das bevorzugte Schließelement zum Verschließen oder Freigeben des kegelförmig ausgebildeten Ventilsitzes ist kugelförmig ausgebildet

In einer weiteren Ausführungsform ist der Ventilsitz in einem Ventilstück ausgebildet, welches im Gehäuse des Kraftstoffinjektors aufgenommen ist

### Zeichnung

Im Folgenden wird die Erfindung anhand einer Zeichnung näher beschrieben.

Darin zeigt:
- Figur 1: Einen Kraftstoffinjektor für ein Hochdruckspeichereinspritzsystem,
- Figur 1.1: Einzelheit A aus Figur 1,
- Figur 2: einen kegelförmig ausgebildeten Ventilsitz, auf welchen ein Prägestempel wirkt,
- Figur 3: einen Konturschrieb eines kegelförmig ausgebildeten Ventilsitzes nach dem Stand der Technik,
- Figur 4: einen Konturschrieb eines kegelförmig ausgebildeten, formgeprägten Ventilsitzes in einer ersten Ausführungsform,
- Figur 5: einen Konturschrieb eines kegelförmig ausgebildeten, formgeprägten Ventilsitzes in einer zweiten Ausführungsform

### Ausführungsvarianten

Figur 1 zeigt einen Kraftstoffinjektor für ein Hochdruckspeichereinspritzsystem.

Ein Kraftstoffinjektor 1 umfasst einen Injektorkörper 2, in welchem ein Ventilkolben 3 geführt ist. Der Ventilkolben 3 wirkt mit einer Stirnseite 4 auf einen Druckbolzen 5, welcher an einer Düsennadel 6 ausgebildet ist. Auf der einem hier nicht dargestellten Brennraum zugewandten Seite ist im Injektorkörper 2 mindestens eine Einspritzöffnung 7 ausgebildet. Bei verschlossener Einspritzöffnung 7 übt der Ventilkolben 3 mit seiner Stirnseite 4 eine Druckkraft auf den Druckbolzen 5 der Düsennadel 6 aus. Hierdurch wird die Düsennadel 6 in einen Sitz 8 gestellt und so die mindestens eine Einspritzöffnung 7 verschlossen. Zusätzlich zur Druckkraft des Ventilkolbens 3 auf den Druckbolzen 5 wirkt ein als Druckfeder ausgebildetes Federelement 9 auf die Düsennadel 6. Das als Druckfeder ausgebildete Federelement 9 ist vorzugsweise eine Spiralfeder. Diese umschließt in der Figur 1 dargestellten Ausführungsform den Druckbolzen 5 der Düsennadel 6 und den der Düsennadel 6 zugewandten Teil des Ventilkolbens 3. Hierzu ist das Federelement 9 in einem Ventilraum 10 aufgenommen. Das Federelement 9 wirkt mit einer Seite auf eine stufenförmige Erweiterung 11 der Düsennadel 6 und mit der anderen Seite gegen eine Stirnseite 12 des Ventilraumes 10.

Die Kraftstoffversorgung des Kraftstoffinjektors 1 erfolgt über einen Anschlussstutzen 13, der mit einem hier nicht dargestellten Hochdruckspeicher verbunden ist. Im Anschlussstutzen 13 ist ein Kraftstofffilter 14 aufgenommen, in welchem der Kraftstoff von darin enthaltenen Partikeln gereinigt wird, um Beschädigungen durch Abrieb im Kraftstoffinjektor 1 zu vermeiden. An den Kraftstofffilter 14 schließt sich ein Kanal 15 an, über welchen der Kraftstoff in einen Düsenraum 16 gelangt. Vom Düsenraum 16 strömt der Kraftstoff über einen Ringspalt 17 zur Einspritzöffnung 7.

An der der Düsennadel 6 abgewandten Seite endet der Ventilkolben 3 in einem Steuerraum 18. Der Steuerraum 18 wird über eine Zulaufdrossel 19 mit Kraftstoff versorgt. Die Zulaufdrossel 19 schließt sich ebenfalls dem Kraftstofffilter 14 an, so dass auf der Anströmseite der Zulaufdrossel 19 ebenfalls Systemdruck herrscht. Aus dem Steuerraum 18 gelangt der Kraftstoff über eine Ablaufdrossel 20 in einen niederdruckseitigen Ablaufstutzen 21, der zum Beispiel mit einem hier nicht dargestellten Kraftstoffvorratsbehälter verbunden ist.

Die Ablaufdrossel 20 lässt sich durch ein hier kugelförmig ausgebildetes Schließelement 22 verschließen oder freigeben.

Bei verschlossener Ablaufdrossel 20 herrschen im Steuerraum 18, im Ventilraum 10 und im Düsenraum 16 Systemdruck. Aufgrund der größeren Fläche der Stirnseite, die den Steuerraum 18 begrenzt, als der in entgegengesetzter Richtung weisenden Flächen des Ventilkolbens 3, ist die Druckkraft, die in Richtung der mindestens einen Einspritzdüse 7 wirkt, größer als die in der entgegengesetzte Richtung wirkende Druckkraft und die Düsennadel 6 wird in ihren Sitz 8 gestellt und verschließt so die mindestens eine Einspritzöffnung 7. Sobald sich das Schließelement 22 aus seinem Sitz hebt und so die Ablaufdrossel 20 freigibt, sinkt der Druck im Steuerraum 18 ab. Hierdurch nimmt ebenfalls die in Richtung der mindestens einen Einspritzöffnung 7 wirkende Druckkraft ab. Der Ventilkolben 3 bewegt sich in Richtung der Ablaufdrossel 20. Gleichzeitig hebt sich die Düsennadel 6 aus ihrem Sitz und gibt die mindestens eine Einspritzöffnung 7 frei.

Die Ansteuerung des Schließelementes 22 erfolgt bei der hier dargestellten Ausführungsvariante über ein elektrisch gesteuertes Magnetventil 23. Anstelle des Magnetventils 23 könnte zur Betätigung des Schließelementes 22 jedoch auch ein Piezoaktor, gegebenenfalls unter Zwischenschaltung eines hydraulischen Kopplers oder eines Druckübersetzers zum Einsatz gelangen.

Zur Erleichterung der Fertigung und Montage des Kraftstoffinjektors 1 wird in den Injektorkörper 2 ein Ventilstück 24 eingesetzt, in welchem der Steuerraum 18 samt Zulaufdrossel 19 und Ablaufdrossel 20 ausgebildet ist. Weiterhin ist im Ventilstück 24 eine Bohrung 25 ausgeführt, in welcher der Ventilkolben 3 geführt ist

Figur 1.1 zeigt die Einzelheit A aus Figur 1.

Figur 1.1 zeigt den Ventilkolben 3 in seiner oberen Position, das heißt, bei geöffneter Einspritzöffnung 7. Zum Verschließen der Einspritzöffnung 7 wird die Ablaufdrossel 20 verschlossen. Hierzu wird das Schließelement 22 in einen Ventilsitz 26 gestellt. Damit das Schließelement 22 die Ablaufdrossel 20 druckdicht verschließt, ist der Ventilsitz 26 in einer kegelförmig ausgebildeten Stirnseite 32 des Ventilstücks 24 ausgebildet. In der hier dargestellten Ausführungsform öffnet sich dazu die Ablaufdrossel 20 kegelförmig zum Schließelement 22 hin. Durch Verschließen der Ablaufdrossel 20 wird die Verbindung zum Niederdruckteil des Kraftstoffsystems unterbrochen. Über die Zulaufdrossel 19, die über einen Ringraum 27 und einen Zulaufkanal 28 mit dem Hochdruckspeicher verbunden ist, wird der Steuerraum 18 mit unter Systemdruck stehendem Kraftstoff versorgt. Hierdurch steigt der Druck im Steuerraum 18 ebenfalls wieder auf Systemdruck an. Aufgrund des steigenden Drucks im Steuerraum 18 nimmt die auf den Ventilkolben 3 wirkende Druckkraft zu und der Ventilkolben 3 wird in Richtung der mindestens einen Einspritzöffnung 7 bewegt. Da der Ventilkolben 3 über die Stirnseite 4 mit dem Druckbolzen 5 der Düsennadel 6 in Verbindung steht, wird die Düsennadel 6 ebenfalls in Richtung der mindestens einen Einspritzöffnung 7 bewegt und verschließt diese.

Das Schließelement 22 ist über einen Kolben 29 mit einem Anker des Magnetventils 23 verbunden. Bei Verwendung eines Piezoaktors anstelle des Magnetventils 23 wirkt der Piezoaktor direkt auf den Kolben 29.

Um zu vermeiden, dass sich der Ventilsitz aufgrund der hohen Geschwindigkeiten, mit denen das Schließelement 22 in diesen gestellt wird, verschleißt, woraus ein größerer Ankerhub und damit eine größerer Schließzeit resultiert, wird der Ventilsitz 26 bei dem erfindungsgemäßen Kraftstoffinjektor formgeprägt. Durch das Formprägen wird die Hertz'sche Flächenpressung durch eine Erhöhung des Traganteiles reduziert. Das heißt, dass durch das Formprägen die Auflagefläche des Schließelementes 22 auf dem Ventilsitz 26 vergrößert wird. Durch die reduzierte Flächenpressung wirkt eine geringere Kraft auf den Ventilsitz 26, wodurch auch dessen Verschleiß reduziert wird. Ein weiterer Vorteil des Formprägens des Ventilsitzes 26 ist, dass das Material im Prägebereich verfestigt wird. Aus der Materialverfestigung resultiert eine weitere Reduzierung des Verschleißes. Auch werden Rauigkeitsspitzen, die fertigungsbedingt entstehen, geglättet

Durch das Formprägen des Ventilsitzes 26 wird der Sitzverschleiß vorweggenommen und so der Verschleiß zwischen dem Ventilsitz 26 und dem Schließelement 22 während des Betriebes minimiert. Hierdurch kann die Zunahme der Voreinspritzmenge aufgrund der während des Betriebes des Kraftstoffinjektors erhöhten Ankerhubes weitgehend unterbunden werden. Steigende Einspritzmengen während des Betriebes der Verbrennungskraftmaschine führen zu erhöhter Emission der Verbrennungskraftmaschine, zu einer Erhöhung des Verbrennungsgeräusches und zu einer stärkeren Belastung der gesamten Verbrennungskraftmaschine.

Zum Formprägen des Ventilsitzes 26 wird zum Beispiel ein Prägestempel aus einem Hartmetall eingesetzt, welcher in Form des Schließelementes 22 ausgebildet ist.

Figur 2 zeigt einen Ventilsitz, in welchen ein Prägestempel gestellt ist.

Um zu vermeiden, dass sich auf der der Ablaufdrossel 20 zugewandten Seite des Ventilsitzes 26 beim Formprägen eine Erhebung ausbildet, ist bei einem Ventil mit kugelförmigem Schließelement 22 und kegelförmigem Ventilsitz 26 der Prägestempel 30 in Form einer Kugel mit tangential daraus erwachsendem Kegelstumpf 31 ausgebildet. Durch den Kegelstumpf 31 wird verhindert, dass sich eine Erhebung entlang der Kugelform ausbildet, indem das Material durch die Form des Kegelstumpfes 31 entlang der Richtung des ebenfalls kegelförmig ausgebildeten Ventilsitzes 26 geprägt wird.

Wenn sich eine solche Erhebung beim Formprägen des Ventilsitzes 26 ausbildet, wird der Durchflussquerschnitt bei geöffnetem Ventil verkleinert. Das Ventil wirkt so als Drossel, wodurch der Kraftstoffvolumenstrom, der aus der Ablaufdrossel 20 strömt, reduziert wird. Ein derart reduzierter Kraftstoffvolumenstrom führt zu einer langsameren Druckabsenkung im Steuerraum 18 und damit auch zu einer reduzierten Öffnungsgeschwindigkeit der Düsennadel 6. Hieraus resultiert weiterhin ein verändertes Einspritzverhalten, was den Verbrennungsverlauf im Brennraum der Verbrennungskraftmaschine negativ beeinflussen kann.

Der Kegelstumpf 31 weist vorzugsweise einen Öffnungswinkel α₁ auf, der größer ist als der Öffnungswinkel α₂ des Ventilsitzes 26. Bei gleichem Öffnungswinkel α₁ des Kegelstumpfes 31 und Öffnungswinkel α₂ des Ventilsitzes 26 ist es möglich, dass ein Teil des Materials beim Formprägen in Richtung der Ablaufdrossel 20 gepresst wird. In diesem Fall bildet sich ein Grat am Übergang vom Ventilsitz 26 in die Ablaufdrossel 20 aus, an dem sich der Öffnungswinkel ändert. Dieser Grat führt zu einer negativen Beeinflussung der Kraftstoffströmung.

In einer bevorzugten Ausführungsform ist der Öffnungswinkel α₁ um 0 bis 10 Grad größer als der Öffnungswinkel α₂ des Ventilsitzes 26. Ein größerer Öffnungswinkel α₁ des Kegelstumpfes 31 führt dazu, dass sich an der Prägestelle im Bereich des Ventilsitzes 26 auf der Seite des Kegelstumpfes 31 eine Erhebung ausbildet, die als zusätzliche Drossel für die Kraftstoffströmung wirkt.

Auch bei nicht kugelförmigem Schließelement 22 kann ein Verschleiß am Ventilsitz 26 durch Formprägen des Ventilsitzes 26 vermindert werden. Um bei kegelförmigem Ventilsitz 26 zu vermeiden, dass sich im Bereich des Ventilsitzes 26 eine Erhebung ausbildet, ist auch bei nicht kugelförmigem Schließelement 22 der Prägestempel 30, der in Form des Schließelementes 22 ausgebildet ist, vorzugsweise mit einem Kegelstumpf 31 versehen, dessen Öffnungswinkel α₁ größer ist als der Öffnungswinkel α₂ des Ventilsitzes 26. So kann bei kegelförmigem Ventilsitz 26 das Schließelement 22 neben der Kugelform zum Beispiel auch in Form eines Paraboloiden oder eines Zylinders ausgebildet sein.

Neben dem Kegelstumpf 31 ist es auch möglich, dass der Prägestempel 30 in Form eines Kegels endet, dessen Spitzenwinkel größer oder gleich dem Öffnungswinkel α₂ des Ventilsitzes 26 ist.

Als Material für den Prägestempel eignet sich jedes Material, welches härter ist als das Material, aus welchem der Ventilsitz 26 gefertigt ist. Besonders geeignet als Material für den Prägestempel 30 sind zum Beispiel Hartmetalle, die aus der Gruppe der Hartmetall K 01 - K 40 ausgewählt sind. Die Härte dieser Hartmetalle beträgt je nach Zusammensetzung 1300-1800 HV 30. Die Hartmetalle sind dabei Sinterwerkstoffe aus Wolframcarbid, Titancarbid, Tantalcarbid, Molybdäncarbid und Kobalt. Neben den Hartmetallen eignen sich zum Beispiel auch druckfeste Keramiken, die härter sind als das Material aus dem der Ventilsitz 26 gefertigt ist.

Figur 3 zeigt einen Konturschrieb eines kegelförmig ausgebildeten Ventilsitzes nach dem Stand der Technik.

Auf der Abszisse 33 des in Figur 3 dargestellten Diagramms ist die Länge der kegelförmig ausgebildeten Stirnseite 32 des Ventilstücks 24 in mm dargestellt, in welcher der Ventilsitz 26 ausgebildet ist. Die Ordinate 34 zeigt die Oberflächenrauhigkeit in µm. Die mit Bezugszeichen 35 bezeichnete Linie zeigt die Oberfläche der kegelförmig ausgebildeten Stirnseite des Ventilstücks 24, bevor das Schließelement 22 ein erstes Mal in den Ventilsitz 26 gestellt wird. Es ist bereits hier deutlich zu erkennen, dass die Oberfläche der Stirnseite 32 des Ventilstückes 24 eine fertigungsbedingte Rauhigkeit aufweist. Das millionenmalige Schalten des Schließelementes 22 führt zu einem Verschleiß im Ventilsitz 26. Durch das Schließelement 22 entsteht eine Vertiefung 36 im Bereich des Ventilsitzes 26. Die Vertiefung 36 weist eine Verschleißtiefe 37 auf, die deutlich größer ist, als die mittlere Oberflächenrauhigkeit der Stirnseite 32 des Ventilstücks 24. Aufgrund der nur sehr kleinen Öffnungs- beziehungsweise Schließwege des Schließelementes 22 führt die Verschleißtiefe 37 zu einem deutlich verlängerten Schließweg zum Verschließen des Steuerventils. Dies führt ebenfalls zu einem langsameren Verschließen der Einspritzöffnung 7 und damit zu einer größeren Kraftstoffmenge, die in den Brennraum eingespritzt wird. Dies führt zu höheren Motoremissionen und höheren Verbrennungsgeräuschen

Figur 4 zeigt einen Konturschrieb eines kegelförmig ausgebildeten Ventilsitzes, in welchem der Ventilsitz mit einem kugelförmigen Prägestempel formgeprägt ist

Figur 4 ist entnehmbar, dass die Oberfläche 35 vor dem ersten Schließen des Steuerventiles deutlich glatter ist, wenn der Ventilsitz 26 geprägt wird. Die Prägetiefe, in der der Ventilsitz 26 geprägt wird, ist mit Bezugszeichen 39 bezeichnet. Aufgrund des kugelförmigen Prägestempels hat der formgeprägte Ventilsitz 26 den Querschnitt eines Kreissegmentes. Dies führt dazu, dass sich zur Ablaufdrossel 20 hin eine Erhebung 40 ausbildet. Die Erhebung 40 führt bei geöffneter Ablaufdrossel 20 dazu, dass der Durchflussquerschnitt reduziert wird. Aus diesem Grund wirkt der Ventilsitz 26 bei geöffneter Ablaufdrossel 20 als zusätzliche Drossel.

Durch das Prägen des Ventilsitzes 26 wird das Material im Bereich des Ventilsitzes 26 verfestigt. Diese Materialverfestigung sowie die größere Auflagefläche des Schließelementes 22 im Ventilsitz 26 führen dazu, dass sich auch nach einer großen Anzahl an Öffnungs- und Schließbewegungen des Schließelementes 22 eine Vertiefung 36 mit einem Vergleich zum nicht geprägten Ventilsitz 26 nur geringen Verschließtiefe 37 ausbildet.

Figur 5 zeigt die Stirnseite 32 des Ventilstücks 24 mit darin formgeprägtem Ventilsitz 26, wenn ein kugelförmiger Prägestempel verwendet wird, bei dem tangential aus der Kugel ein Kegelstumpf erwächst. Auch bei Verwendung eines solchen Prägestempels zeigt sich, dass die Rauhigkeit der Oberfläche 35 vor dem ersten Schließen des Steuerventiles geringer ist als bei einem nicht geprägten Ventilsitz 26. Durch den kegelförmigen Ansatz am Prägestempel 30 entsteht nur eine leichte Erhebung 40 auf der der Ablaufdrossel 20 zugewandten Seite des Ventilsitzes 26. Auch bei Verwendung eines Prägestempels 30 in Form einer Kugel mit tangential daraus erwachsendem Kegelstumpf 31 entsteht nach einer großen Anzahl von Öffnungs- und Schließbewegungen des Schließelementes 22 eine Vertiefung 36 mit einer im Vergleich zum nicht formgeprägten Ventilsitz 26 nur geringen Verschleißtiefe 37. Die Prägetiefe des formgeprägten Ventilsitzes 26 ist auch in Figur 5 mit Bezugszeichen 39 bezeichnet.

### Bezugszeichenliste

- 1: Kraftstoffinjektor
- 2: Injektorkörper
- 3: Ventilkolben
- 4: Stirnseite
- 5: Druckbolzen
- 6: Düsennadel
- 7: Einspritzöffnung
- 8: Sitz
- 9: Federelement
- 10: Ventilraum
- 11: stufenförmige Erweiterung
- 12: Stirnseite des Ventilraumes 10
- 13: Anschlussstutzen
- 14: Kraftstofffilter
- 15: Kanal
- 16: Düsenraum
- 17: Ringspalt
- 18: Steuerraum
- 19: Zulaufdrossel
- 20: Ablaufdrossel
- 21: Ablaufstutzen
- 22: Schließelement
- 23: Magnetventil
- 24: Ventilstück
- 25: Bohrung
- 26: Ventilsitz
- 27: Ringraum
- 28: Zulaufkanal
- 29: Kolben
- 30: Prägestempel
- 31: Kegelstumpf
- 32: Stirnseite
- 33: Abszisse
- 34: Ordinate
- 35: Oberfläche vor erstem Schließen
- 36: Vertiefung
- 37: Verschleißtiefe
- 38: Sitzbreite
- 39: Prägetiefe
- 40: Erhebung

- α₁: Öffnungswinkel des Kegelstumpfes 31
- α₂: Öffnungswinkel des Ventilsitzes 26

## Patentansprüche

1. Verfahren zur Herstellung eines Kraftstoffinjektors (1) für eine Verbrennungskraftmaschine mit einem Steuerventil, das einen Ablauf aus einem Steuerraum (18) durch ein in einen Ventilsitz (26) gestelltes Schließelement (22) freigibt oder verschließt und der Ventilsitz (26) durch Formprägen mit einem Prägestempel (30) ausgebildet wird, **dadurch gekennzeichnet, dass** der Ablauf aus dem Steuerraum (18) eine Ablaufdrossel (20) aufweist und der Prägestempel (30) in Form einer Kugel mit tangential daraus erwachsendem Kegelstumpf (31) ausgebildet ist.

2. Verfahren nach Anspruch 1, **dadurch gekennzeichnet, dass** der Kegelstumpf (31) einen Öffnungswinkel (α₁) aufweist, der größer oder gleich dem Öffnungswinkel (α₂) des kegelförmig ausgebildeten Ventilsitzes (26) ist.

3. Verfahren nach einem der vorstehenden Ansprüche, **dadurch gekennzeichnet, dass** die Oberfläche des Prägestempels (30) aus einem Hartmetall besteht.

## Claims

1. Method for producing a fuel injector (1) for an internal combustion engine, with a control valve which releases or closes an outflow from a control space (18) by means of a closing element (22) placed into a valve seat (26), and the valve seat (26) being formed by stamp-moulding by means of a stamping die (30), **characterized in that** the outflow from the control space (18) has an outflow throttle (20), and the stamping die (30) is designed in the form of a ball with a cone frustum (31) arising tangentially from it.

2. Method according to Claim 1, **characterized in that** the cone frustum (31) has an opening angle (α₁) which is larger than or equal to the opening angle (α₂) of the conically designed valve seat (26).

3. Method according to one of the preceding claims, **characterized in that** the surface of the stamping die (30) consists of a hard metal.

## Revendications

1. Procédé de fabrication d'un injecteur de carburant (1) pour un moteur à combustion interne comprenant une soupape de commande, qui libère ou ferme une sortie d'un espace de commande (18) par un élément de fermeture (22) placé dans un siège de soupape (26), le siège de soupape (26) étant formé par gaufrage avec un poinçon de gaufrage (30), **caractérisé en ce que** la sortie de l'espace de commande (18) présente un étranglement de sortie (20) et le poinçon de gaufrage (30) est réalisé en forme de sphère avec un tronc de cône (31) s'élargissant tangentiellement depuis celle-ci.

2. Procédé selon la revendication 1, **caractérisé en ce que** le tronc de cône (31) présente un angle d'ouverture (α₁) qui est supérieur ou égal à l'angle d'ouverture (α₂) du siège de soupape (26) réalisé sous forme conique.

3. Procédé selon l'une quelconque des revendications précédentes, **caractérisé en ce que** la surface du poinçon de gaufrage (30) se compose d'un métal dur.
